# EUROPÄISCHE PATENTANMELDUNG

(11) **EP 0 061 526 A1**
(43) Veröffentlichungstag der Anmeldung: **06.10.1982**
(21) Anmeldenummer: 81109266.7
(22) Anmeldetag: 29.10.1981
(51) Int. Cl.: F21V 11/06

(54) **Spiegelleuchte**

(30) Priorität: 27.03.1981 DE 3112210
(71) Anmelder: SIEMENS AKTIENGESELLSCHAFT, 80333 München (DE)
(72) Erfinder: Leibig, Joachim, Dipl.-Ing., D-8225 Traunreut (DE); Pusch, Reiner, Dr., D-8225 Traunreut (DE)

(57) **Zusammenfassung**

Bei Spiegelleuchten für eine stabförmige Lampe (6) sind zwischen den zur Lampe parallel verlaufenden Längsspiegeln (2) Querlamellen (3) mit etwa keilförmigem Querschnitt und einer gegen die Lampe gerichteten streifenförmigen, reflektierenden Deckfläche (43) angeordnet. Hierbei treten aber störende Spiegelbilder dieser Deckflächen in den über die Querlamellen hinausreichenden Teilen der Längsspiegel auf, die durch die Erfindung vermieden werden: Bei entsprechender Krümmung der Deckflächen (43) treffen die von ihr reflektierten Lichtstrahlen nicht mehr auf die Längsspiegel.

## Beschreibung

Die Erfindung betrifft eine Spiegelleuchte für eine stabförmige Lampe gemäß Oberbegriff von Anspruch 1.

Bei einer solchen, aus der DE-OS 26 55 702 bekannten Spiegelleuchte ist die Öffnung des keilförmigen Raumes zwischen den beiden Wandungen jeder Querlamelle oben durch eine Leiste ausgefüllt, durch die die Wandungen der Querlamelle gegen die Kanten entsprechender Ausnehmungen in den Längsspiegeln gedrückt werden. Wenn diese Leisten - wie üblich - eine reflektierende Deckfläche haben, entstehen in den Längsspiegeln oberhalb der Querlamellen Spiegelbilder, die direkt oder mittelbar in den abgeschirmten Bereich der Leuchte strahlen. Als abgeschirmter Bereich wird dabei der Winkelbereich bezeichnet, der kein Direktlicht der Lampe erhält, diese also, z.B. durch eine Gehäusewand, völlig abgeschirmt ist; die Größe dieses Winkelbereiches ist je nach Anwendungszweck der Leuchte unterschiedlich groß.

Störende Reflexe entstehen aber auch dann, wenn die Querlamellen ohne Verwendung von Deckleisten befestigt sind, da üblicherweise auch die Innenseiten der Wände der Querlamellen nach oben reflektieren; es wurde daher schon vorgeschlagen, diese Innenwände oder die nach oben gerichtete Deckfläche nicht-reflektierend, z.B. durch einen schwarzen Farbauftrag, auszubilden. Unter Deckfläche wird hierbei die obere Horizontalprojektion einer Querlamelle verstanden.

Der Erfindung liegt die Aufgabe zugrunde, bei einer Spiegelleuchte der eingangs genannten Art die auf die Deckfläche einer Querlamelle auftreffenden Lichtstrahlen zu nutzen, ohne daß hierbei störende Spiegelbilder in den Längsspiegeln auftreten.

Die erfindungsgemäße Lösung dieser Aufgabe ist bei einer Spiegelleuchte der eingangs genannten Art durch die im Kennzeichen von Anspruch 1 angegebenen Merkmale charakterisiert.

Da bei der Erfindung die Deckfläche spiegelnd ausgebildet ist, werden Lichtverluste so gering wie möglich gehalten. Durch die entsprechende Krümmung der Deckfläche wird erreicht, daß das auf sie auftreffende Licht der Lampe nicht in den abgeschirmten Bereich strahlt: Bei einer nur nach unten strahlenden Leuchte wird die Krümmung der Deckfläche beispielsweise so ausgelegt, daß die von ihr umgelenkten Strahlen in einen so hoch liegenden Abschnitt des Seitenspiegels strahlen, daß das dort entstehende Spiegelbild der Lampe aus dem abgeschirmten Bereich nicht mehr sichtbar ist. Dieses Spiegelbild strahlt demnach nicht in den abgeschirmten Bereich sondern erhöht die Lichtstärke in dem gewünschten Ausstrahlungsbereich der Leuchte.

Bei einer solchen direkt strahlenden Leuchte wird die Deckfläche parallel zur Längsachse der Lampe ein im wesentlichen V-förmiges Querschnittsprofil haben, dessen Höhe gleich oder kleiner als die Hälfte der Horizontalprojektion der Deckfläche ist; die Mittelkante zwischen den beiden Schenkeln des V-förmigen Querschnittsprofiles kann dabei nach oben oder nach unten zeigen. Die Schenkel selbst sind dabei vorzugsweise nach Art einer Vogelschwinge nach außen leicht gekrümmt.

Häufig werden Spiegelleuchten mit einer oberen und einer unteren Lichtaustrittsöffnung einen nach oben strahlenden, parallel zur Lampe verlaufenden Oberspiegel aufweisen, wie dies in dem DE-Gbm 79 10 659 dargestellt ist. Bei Anwendung der Erfindung auf eine solche Spiegelleuchte wird die Krümmung der Deckfläche vorzugsweise so gewählt, daß die auf sie treffenden Lichtstrahlen durch die obere Lichtaustrittsöffnung reflektiert werden. Dabei reicht die Deckfläche vorzugsweise bis an die untere Grenzkante des Oberspiegels heran. Oberspiegel und Deckfläche sind in dem Übergangsbereich vorzugsweise so gekrümmt, daß sich ein stetiger Übergang ergibt. Die untere Grenzkante des Oberspiegels liegt vorzugsweise in oder unter der unteren horizontalen Tangentialebene an der Lampe.

Im Interesse einer einfachen Fertigungsmöglichkeit haben die bekannten Querlamellen eine konstante Höhe, gleichgültig, ob die Querlamellen als Hohlkörper aus Blech oder als Massivkörper, z.B. aus beschichtetem Kunststoff, ausgeführt sind. Unter Beibehaltung dieser bekannten Konzepte ist gemäß einer Weiterbildung der Erfindung ein Deckstück mit der gekrümmten Deckfläche zum Aufsetzen auf bekannte Querlamellen vorgesehen. Dieses Deckstück kann wiederum ein massives Formteil aus Kunststoff oder ein Biegeteil aus Blech sein.

Bei einer Spiegelleuchte mit zwei zu beiden Seiten der Lampe und parallel zu dieser verlaufenden, nach oben konvergierenden Spiegeln kann ein solches Deckstück zwischen diesen Spiegeln und der Querlamelle formschlüssig gehalten sein. Ein Ausführungsbeispiel dieser Art wird anhand der Figuren näher erläutert; es zeigen
FIG 1 einen Querschnitt durch einen Teil einer Spiegelleuchte und
FIG 2 einen Teil aus dem Längsschnitt dieser Spiegelleuchte entlang Linie II-II.

In FIG 1 ist in dem Gehäuse 1 mit einer unteren Lichtaustrittsöffnung 11 und einer oberen Lichtaustrittsöffnung 12 ein Längsspiegel 2 angeordnet, der parallel zu einer stabförmigen Leuchtstofflampe 6 verläuft und aus einem nach unten strahlenden Unterspiegel 21 und einem nach oben strahlenden Oberspiegel 22 besteht; diese beiden Spiegel stoßen in einer parallel zur Lampe 6 verlaufenden Grenzkante 20 aufeinander.

Zwischen dem Unterspiegel 21 des Längsspiegels 2 und dem - nicht dargestellten - gegenüberliegenden Längsspiegel verläuft in bekannter Weise eine Querlamelle 3 mit V-förmigem Profil, deren Seitenwände 31, 32 (FIG 2) einen keilförmigen Raum umschließen, der gegen die Lampe 6 hin eine Öffnung 33 aufweist. Querlamellen 3.und Längsspiegel 2 bilden eine aus dem Gehäuse 1 herausnehmbare Spiegeleinheit.

Auf der von dem Längsspiegel 2 abgewandten Seite der Lampe 6 ist oberhalb der Querlamelle 3 ein Mittelsteg 5 angeordnet, der symmetrisch zu seiner Vertikalachse V ausgebildet ist und zwei V-förmige untere Längswandungen 51 und nach oben zusammenlaufende obere Längswandungen 52 aufweist; diese Längswandungen haben außen eine spiegelnde Oberfläche.

Zwischen dem Unterschenkel 21, der unteren Längswandung 51 des Mittelsteges 5 und der Querlamelle 3 ist ein Deckstück 4 formschlüssig gehalten, das eine nach oben gerichtete, konkave, spiegelnde Deckfläche 43 sowie nach oben konvergierende spiegelnde Seitenwandungen 41, 42 aufweist. Diese Seitenwandungen haben unten nach innen abgewinkelte Führungsränder 411, 421, die in die Öffnung 33 der Querlamelle 3 eingreifen und dadurch Querlamelle und Deckstück ausrichten. Gehalten ist das Deckstück 4 in der in den Figuren gezeigten Position auf der Querlamelle 3 durch die nach oben konvergierenden Querwandungen 44, 45, deren Verlauf dem des Unterspiegels 21 bzw. der unteren Längswandungen 51 des Mittelsteges 5 angepaßt ist. Die Deckstücke 4 werden vor dem Einsetzen der Spiegeleinheit (2+3) auf die Querlamellen 3 gesetzt und nach dem Einsetzen formschlüssig zwischen Seitenspiegel 2 und Mittelsteg 5 gehalten.

In FIG 1 sind einige Mittelpunktstrahlen S1 bis S4 eingetragen: Sie zeigen, daß Unterspiegel 21 und Oberspiegel 22 über Kreuz strahlen (S1, S2). Die Deckfläche 43 bildet zusammen mit dem Oberspiegel 12 eine stetig verlaufende_Kurve, die so gekrümmt ist, daß die auf die Deckfläche 43 des Deckstückes 4 auftreffenden Strahlen der Lampe 6 durch die obere Lichtaustrittsöffnung 12 reflektiert werden (Strahlen S3, S4).

### Bezugszeichenliste

1 Gehäuse
11 Untere Lichtaustrittsöffnung
12 Obere Lichtaustrittsöffnung
2 Längsspiegel
20 Grenzkante
21 Unterspiegel
22 Oberspiegel
3 Querlamelle
31, 32 Wand
33 Öffnung
4 Deckstück
41, 42 Seitenwandungen
43 Deckfläche
411, 421 Führungsränder
44, 45 Querwandung
5 Mittelsteg
51 Untere Längswandung
6 Lampe

## Patentansprüche

1. Spiegelleuchte für eine stabförmige Lampe (6), mit parallel zu der Lampe verlaufenden Längsspiegeln (2) und quer dazu angeordneten Querlamellen (3) mit-keilförmigem Querschnitt und einer gegen die Lampe (6) gerichteten, streifenförmigen, reflektierenden Deckfläche (43), dadurch gekennzeichnet , daß die Deckfläche (43) spiegelnd ausgebildet und so gekrümmt ist, daß von ihr reflektierte Strahlen weder direkt noch nach Umlenkung über andere spiegelnde Flächen der Leuchte in deren abgeschirmten Bereich gelenkt werden.

2. Spiegelleuchte nach Anspruch 1, dadurch gekennzeichnet , daß die Deckfläche (43) quer zur'Längsachse der Lampe (6) konkav gekrümmt ist.

3. Spiegelleuchte nach Anspruch 1 oder 2, dadurch gekennzeichnet , daß die Deckfläche (43) parallel zur Längsachse der Lampe (6) ein nach oben oder unten orientiertes, im wesentlichen V-förmiges Querschnittsprofil hat, dessen Höhe gleich oder kleiner als die Hälfte der Horizontalprojektion der Deckfläche ist.

4. Spiegelleuchte nach einem der Ansprüche 1 bis 3, dadurch gekennzeichnet , daß die Deckfläche (43) maximal bis zur unteren Horizontaltangente an die Lampe (6) reicht.

5. Spiegelleuchte nach einem der Ansprüche 1 bis 4, mit einem Gehäuse (1)-mit einer unteren (11) und einer oberen (12) Lichtaustrittsöffnung und mindestens einem nach oben strahlenden Oberspiegel (22), dadurch gekennzeichnet , daß die Deckfläche (43) bis an die untere Grenzkante (20) des Oberspiegels (22) reicht und daß dort der Übergang zwischen Oberspiegel (22) und Deckfläche (43) stetig verläuft.

6. Spiegelleuchte nach einem der Ansprüche 1 bis 5, mit zwei im Abstand voneinander und parallel zur Lampe verlaufenden, nach oben konvergierenden Spiegeln, dadurch gekennzeichnet , daß die Deckfläche (43) Teil eines Deckstückes (4) ist, das formschlüssig zwischen der Querlamelle (3) und diesen Spiegeln (2; 5) gehalten ist.

7. Spiegelleuchte nach Anspruch 6, wobei jede Querlamelle (3) aus zwei Wänden (31, 32). besteht, die zwischen sich einen keilförmigen Raum mit einer gegen die Lampe (6) gerichteten Öffnung (33) einschließen, dadurch gekennzeichnet , daß das Deckstück (4) nach unten gerichtete Führungsränder (411, 421) aufweist, die in die Öffnung (33) der Querlamelle (3) eingreifen und dadurch Querlamelle (3) und Deckstück (4) ausrichten.

8. Spiegelleuchte nach Anspruch 7, dadurch gekennzeichnet , daß das Deckstück (4) zu beiden Seiten der Deckfläche (43) Seitenwandungen (41, 42) aufweist, deren Abstand von unten nach oben abnimmt, und daß der Abstand dieser Seitenwandungen (41, 42) und die Breite der Querlamelle (3) an der Stoßstelle von Deckstück (4) und Querlamelle (3) gleich ist.

9. Spiegelleuchte nach Anspruch 8, dadurch gekennzeichnet , daß die Seitenwandungen (41, 42) des Deckstückes (4) spiegelnd ausgebildet sind.
